# EUROPÄISCHE PATENTSCHRIFT

(11) **EP 3 466 713 B1**
(45) Veröffentlichungstag und Bekanntmachung des Hinweises auf die Patenterteilung: **01.07.2020**
(21) Anmeldenummer: 17195328.4
(22) Anmeldetag: 06.10.2017
(51) Int. Cl.: B42F 11/00

(54) **VORRICHTUNG ZUR AUFBRINGUNG VON HEFTSTREIFEN AUF BLATTWARE**
DEVICE FOR APPLYING BINDING STRIPS TO SHEET GOODS
DISPOSITIF D'APPLICATION DE BANDES DE RELIURE SUR DES FEUILLETS

(43) Veröffentlichungstag der Anmeldung: 10.04.2019
(73) Patentinhaber: ES-TE Folding Systems GmbH, 13599 Berlin (DE)
(72) Erfinder: Mühle, Ralf, 13599 Berlin (DE)
(74) Vertreter: Arth, Hans-Lothar

(56) Entgegenhaltungen:
- EP-A1- 0 864 442
- WO-A2-2004/039605
- DE-A1-102014 204 675
- FR-A- 633 478

## Beschreibung

Die vorliegende Erfindung betrifft eine Vorrichtung zur Aufbringung von mit Kennzeichnungen versehenen Heftstreifen von einem Abrollband auf Blattware, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm, einem den Klebefilm abdeckendes Schutzband und Kennzeichnungen zur Bestimmung der Art und Qualität des Abrollbandes sowie der Länge der vereinzelten Heftstreifen durch einen Sensor der Vorrichtung ausgestattet ist.

Ein Heftstreifenautomat klebt automatisch von unten Heftstreifen gegen ausgefaltete Blattware bzw. die letzte Lage gefalteter Blattware. So können Dokumente, Zeichnungen, Pläne unterschiedlicher Formate gleichmäßig mit Heftstreifen fest und einreißsicher versehen werden. Durch die Verwendung von Heftstreifen kann die Blattware abgeheftet werden, ohne dass eine umständliche Schrägfalte eingebracht oder die Blattware nachträglich gelocht werden muss.

EP 0 864 442 A1 offenbart eine Vorrichtung zur Aufbringung von Heftstreifen von einem Abrollband, umfassend eine Abwickelrolle, ein mit einem Sensor zur Detektion der Kennzeichnungen ausgestattetes Führungsmittel, eine als Vorschubeinrichtung wirkende Walze mit Antrieb, eine Aufbringeinrichtung mit Antrieb und eine Steuereinheit zur Steuerung des Walzenantriebs und des Aufbringeinrichtungsantriebs zur automatischen Beladung und Positionierung des Heftstreifenbandes gemäß den vom Sensor detektierten Kennzeichnungen. EP 0 864 442 A1 offenbart nicht, dass die Aufbringeinrichtung ein mit einer Schneidevorrichtung ausgestatteter Andruckbalken mit Antrieb ist.

Dem Fachmann sind Heftstreifenautomaten für einen bestimmten Heftstreifentyp aus dem Stand der Technik bekannt. WO 2004/039605 A2 offenbart einen Heftstreifenautomaten für das Aufbringen von Heftstreifen auf Blattware, der in der Lage ist, verschiedene Lochanzahltypen, wie z.B. Zweifach- oder Vierfachlochung auf Blattware aufzubringen. Dabei wird der Transport des Heftstreifenbandes zur Aufbringeinrichtung über eine als Vorschubeinrichtung vorgesehene Stachelrolle, deren stachelförmige Zapfen in Transportlöcher des Heftstreifenbandes eingreifen, realisiert. Entsprechend der Länge des Heftstreifens und der gewünschten Lochanzahl wird die Stachelrolle um einen vorgegebenen Winkel gedreht, so dass der Heftstreifen der Aufbringeinrichtung zugeführt wird und auf die Blattware aufgebracht werden kann. Eine unterschiedliche Lochanzahl auf dem Heftstreifen kann nur mit einem speziellen Heftstreifenband erreicht werden, bei dem die Löcher normgerechte Abstände zwischen den aneinander angrenzenden Abschnitten einhalten. Verschiedene Heftstreifentypen, wie beispielsweise nach dem europäischen oder skandinavischen Standard können mit diesem Heftstreifenautomaten nicht verarbeitet werden.

Die internationale Patentanmeldung WO 2015/135653 A1 (oder DE 10 2014 204675 A1) offenbart einen Heftstreifenautomaten zum Aufbringen von Heftstreifen auf Blattware, bei dem der Transport des Heftstreifenbandes über das Aufwickeln des Klebefilm bedeckenden Abdeckbandes erfolgt. Dazu wird das Abdeckband über ein Umlenkmittel vom Heftstreifenband getrennt und auf einer Rolle aufgewickelt, während durch das Aufwickeln des Abdeckbandes der Heftstreifen auf einen Andruckbalken geführt wird. Das Heftstreifenband wird bei dieser Ausführungsform in Laufrichtung befördert, indem das Abdeckband über eine Umlenkrolle entgegen der Laufrichtung des Heftstreifenbandes bewegt und aufgewickelt wird. Der Andruckbalken ist mit einem optischen Sensor ausgestattet, der die Abheftlöcher des Heftstreifenbandes detektiert, und so unterschiedliche Heftstreifentypen automatisch erkannt und über eine Steuereinheit verarbeitet werden können. Der Vorschub durch das Aufwickeln des Abdeckbandes führt jedoch zu diversen Störungen. Das Abdeckband ist nicht sonderlich reißfest, da es eigentlich nur die Aufgabe hat, den Klebefilm abzudecken und nicht durch Zug für das Abwickeln und Befördern des gesamten Heftstreifenbandes verantwortlich zu sein. Reißt daher das Abdeckband, steht die gesamte Vorrichtung still, muss manuell geöffnet und das Heftstreifenband manuell erneut eingefädelt werden. Zudem ist diese Antriebsart einer Stachelwalze deutlich unterlegen, da zum einen das Abdeckband eine gewisse Elastizität besitzt, welche den präzisen Vorschub des Heftstreifenbandes erschwert. Zum anderen ist das Abdeckband aufgrund seiner Aufgabe, den Klebefilm so abzudecken, dass beim Abziehen des Abdeckbandes kein Kleber daran verbleibt, sondern der Kleber gänzlich auf dem Heftstreifenband zurückbleibt, mit einer leicht gleitfähigen Oberfläche versehen, wodurch sich das Abdeckband sehr schlecht auf sich selbst aufwickeln läßt. Selbst wenn das Aufwickeln des Abdeckbandes fehlerfrei verläuft, so nimmt mit zunehmender Anzahl der Wicklungen des aufgewickelten Abdeckbandes der Durchmesser der Aufwicklung zu, so dass bei gleichbleibender Antriebsgeschwindigkeit das Abdeckband immer schneller aufgewickelt und damit das Heftstreifenband immer schneller befördert wird, was eine genaue Positionierung des Heftstreifenbandes recht schwierig macht. Darüber hinaus erzeugt das Aufwickeln des Abdeckbandes entgegen der Vorschubrichtung des Heftstreifenbandes beim Zuführen des Heftstreifenbandes auf den Andruckbalken Spannungen im Heftstreifenband, die eine ungenaue und ungleichmäßige Positionierung des Heftstreifens zur Folge haben. Ferner ermöglicht diese Art des Antriebs nur ein Abwickeln des Heftstreifenbandes von der Abwickelrolle aber keine Rückwärtsbewegung des Heftstreifenbandes, was eine Stachelwalze grundsätzlich ermöglicht. Die Vorrichtung gemäß WO 2015/135653 A1 weist somit vor allem hinsichtlich der Beförderung des Heftstreifenbandes deutliche Nachteile auf, welche es zu beheben gilt.

Ein weiterer Nachteil besteht darin, dass das Heftstreifenband nicht verlustfrei verarbeitet werden kann. Bei dieser Variante des Vorschubs wird beim Einlegen des Heftstreifenbandes in den Heftstreifenautomaten eine Länge von mehreren Heftstreifenabschnitten an überstehendem Abdeckband benötigt, damit das Abdeckband aufgerollt werden kann. Die entsprechenden Heftstreifen stehen zum Aufbringen auf die Blattware nicht zur Verfügung und müssen vom Nutzer des Heftstreifenautomatens manuell abgetrennt und entfernt werden. Das manuelle Abtrennen der überstehenden Heftstreifen stellt ein gewisses Sicherheitsrisiko und einen gewissen Aufwand für den Nutzer dar, da er innerhalb des Heftstreifenautomatens die Heftstreifen mit freigelegtem Klebefilm sauber und gerade abtrennen und ohne den Klebefilm versehentlich mit einem Bauteil der Vorrichtung in Berührung zu bringen, entnehmen muss.

Ferner werden beim Einlegen des Heftstreifenbandes die Position und der Typ des Heftstreifens anhand der Abheftlöcher erst ermittelt, wenn ein vollständiger Heftstreifenabschnitt den Sensor auf dem Andruckbalken passiert hat. Dieser Heftstreifenabschnitt kann ebenfalls nicht mehr auf die Blattware aufgebracht werden und muss vom Nutzer manuell als Abfall entsorgt werden. Ein Heftstreifenband kann somit nicht abfallfrei in einen solchen Heftstreifenautomaten eingesetzt werden und der Aufwand des Einfädelns des Heftstreifenbandes bis hin zu dem Punkt, dass der Heftstreifenautomat einsatzbereit ist, ist insgesamt noch relativ hoch und kompliziert und damit bedienerunfreundlich.

Aufgabe der vorliegenden Erfindung ist es daher, eine Vorrichtung zur Aufbringung von Heftstreifen auf Blattware bereitzustellen, die derart ausgestaltet ist, dass ein Abrollband abfallfrei und möglichst einfach eingelegt und automatisch erkannt und eingezogen werden kann.

Diese Aufgabe wird durch die technische Lehre der unabhängigen Ansprüche der vorliegenden Erfindung gelöst. Weitere vorteilhafte Ausgestaltungen der Erfindung ergeben sich aus den abhängigen Ansprüchen, der Beschreibung sowie den Beispielen.

Die erfindungsgemäße Vorrichtung zur Aufbringung von Heftstreifen von einem Heftstreifenband mit Kennzeichnungen auf Blattware umfasst eine Abwickelrolle, ein mit einem Sensor zur Detektion der Kennzeichnungen ausgestattetes Führungsmittel, eine als Vorschubeinrichtung wirkende Stachelwalze mit Antrieb, eine Aufbringeinrichtung mit Antrieb und eine Steuereinheit zur Steuerung des Stachelwalzenantriebs und des Aufbringeinrichtungsantriebs zur automatischen Beladung und Positionierung des Heftstreifenbandes gemäß den vom Sensor detektierten Kennzeichnungen, wobei die Aufbringeinrichtung ein mit einer Schneidevorrichtung ausgestatteter Andruckbalken mit Antrieb ist.

Die Beförderung des perforierten Heftstreifenbandes mittels einer Stachelwalze hat deutliche Vorteile hinsichtlich der Präzision der Beförderung des Heftstreifenbandes und sehr geringen Störanfälligkeit und hat sich daher sehr bewährt. Zudem ist über einen Stachelwalzenantrieb auch grundsätzlich die Beförderung in beide Richtungen, d.h. in Abwickelrichtung als auch in Aufwickelrichtung des Heftstreifenbandes möglich, wodurch eine sehr präzise Positionierung des Heftstreifenbandes erfolgen kann.

Zur Lösung der Aufgabe ist die erfindungsgemäße Vorrichtung mit einem Sensor an einem Führungsmittel zur Stachelwalze ausgestattet. Der Sensor ist in der Lage, auf dem Heftstreifenband vorhandene Kennzeichnungen zu detektieren. Somit kann der Typ und die Position des Heftstreifenbandes automatisch erkannt werden. Zudem ist der Sensor über eine Steuereinheit mit dem Antrieb der Stachelwalze und dem Antrieb der Aufbringeinrichtung verbunden, sodass der Vorschub des Heftstreifenbandes und das Aufbringen des Heftstreifens auf Blattware automatisch und ohne Eingreifen des Nutzers erfolgt.
Dieses Führungsmittel ist zudem unbeweglich, so dass der Sensor an einem unbeweglichen Teil der Vorrichtung angebracht ist, was zu einer sehr geringen Störanfälligkeit und hohen Genauigkeit der Messung des Sensors führt.

Der Vorschub durch die Stachelwalze wird entsprechend des erkannten Heftstreifentyps gesteuert, sodass unterschiedliche Heftstreifentypen mit unterschiedlichen Längen und Lochungen, wie beispielsweise ein europäischer 2-Loch-Heftstreifen mit 111 mm Länge oder ein skandinavischer 2-Loch-Heftstreifen mit 134 mm Länge von der erfindungsgemäßen Vorrichtung verarbeitet werden können.

Bei der erfindungsgemäßen Vorrichtung werden durch den am Führungsmittel angebrachten Sensor der Typ und die Position des Heftstreifenbandes ermittelt, bevor das Heftstreifenband auf die Aufbringeinrichtung zugeführt wird. Dadurch kann beim Einlegen eines neuen Heftstreifenbandes in Form einer Rolle auf die Abwickelrolle das Heftstreifenband automatisch auf die Aufbringeinrichtung geführt und in die richtige Position zum Aufbringen auf die Blattware gebracht werden. Dies ist nur möglich, weil der Sensor sich an einem Führungsmittel mindestens eine Heftstreifenlänge entfernt von der Aufbringeinrichtung befindet und nicht an der Aufbringeinrichtung selbst, welche z.B. ein Stempel sein könnte.

Im Gegensatz zu den im Stand der Technik beschriebenen Lösungen, ist ein manuelles Eingreifen des Nutzers nach dem Einlegen des Heftstreifenbandes nicht mehr erforderlich, denn aufgrund der frühzeitigen Erkennung des Heftstreifentyps entsteht kein überschüssiger, nicht mehr verwendbarer Heftstreifenabfall, der vom Nutzer aus der Aufbringeinrichtung aufwendig und vorsichtig entfernt werden muss. Zudem entfällt die erste Positionierung des Heftstreifenbandes nach dem Einlegen des Heftstreifenbandes durch den Nutzer.

Somit bestehen die Vorteile der erfindungsgemäßen Vorrichtung zur Aufbringung von Heftstreifen von einem Heftstreifenband mit Kennzeichnungen auf Blattware darin, dass das Heftstreifenband automatisch nach dem Einlegen durch den Nutzer auf in Position zum Aufbringung auf die Blattware gebracht wird und dass keine überschüssigen, nicht mehr verwendbaren Heftstreifen als Abfall anfallen, die vom Nutzer nach dem Einlegen des Heftstreifenbandes aufwendig entfernt werden müssen.

Weiterhin kann über den Sensor die Anzahl der aufgebrachten bzw. der noch auf dem Abrollband befindlichen Heftstreifen ermittelt werden und der Verbrauch an Heftstreifen bzw. die noch auf dem Abrollband vorhandenen restlichen Heftstreifen können zusätzlich über eine optionale Anzeige dargestellt werden.

Für die erfindungsgemäße Vorrichtung ist es zweckmäßig, dass die verwendeten Heftstreifen mit einer Kennzeichnung ausgestattet sind, die durch einen Sensor, vorzugsweise einen optischen Sensor erkannt werden können. Die Offenbarung bezieht sich ferner auf ein Halbzeug in Form eines Abrollbandes zur Vereinzelung in Heftstreifen, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband entlang der Laufrichtung identische Kennzeichnungen mit vorbestimmten Abstand zur Bestimmung der Art und Qualität des Abrollbandes sowie der Länge der vereinzelten Heftstreifen durch einen Sensor vorgesehen sind.

### Detaillierte Beschreibung

Die vorliegende Erfindung betrifft eine Vorrichtung (1) zur Aufbringung von Heftstreifen (17) von einem Abrollband (3) mit Kennzeichnungen (20) wie hierin offenbart auf Blattware, umfassend eine Abwickelrolle (2), ein mit einem Sensor (5) zur Detektion der Kennzeichnungen (20) ausgestattetes Führungsmittel (6), eine als Vorschubeinrichtung wirkende Stachelwalze (7) mit Antrieb (15), eine Aufbringeinrichtung (12) mit Antrieb (13) und eine Steuereinheit (14) zur Steuerung des Stachelwalzenantriebs (15) und des Aufbringeinrichtungsantriebs (13) zur automatischen Beladung und Positionierung des Heftstreifenbandes (4) gemäß den vom Sensor (5) detektierten Kennzeichnungen (20), wobei die Aufbringeinrichtung (12) ein mit einer Schneidevorrichtung (11) ausgestatteter Andruckbalken mit Antrieb (13) ist.

Zudem wird hierin ein Abrollband (3) zur Vereinzelung in Heftstreifen (17) offenbart, wobei das Abrollband (3) aus einem Heftstreifenband (4) mit Perforierung (19) entlang der Laufrichtung zum Eingreifen einer Stachelwalze (7), einem das Heftstreifenband (17) einseitig bedeckenden, durchgängigen Klebefilm (18) und einem den Klebefilm (18) abdeckendes Schutzband (10) besteht, wobei in dem Heftstreifenband (4) entlang der Laufrichtung identische Kennzeichnungen (20) mit vorbestimmtem Abstand zur Bestimmung der Art und Qualität des Abrollbandes (3) sowie der Länge der vereinzelten Heftstreifen (17) durch einen Sensor vorgesehen sind.

Der Begriff **"Kennzeichnungen"** wie hierin verwendet bezieht sich auf Markierungen in den hierin beschriebenen Abrollbändern, die durch einen Sensor erkannt werden können. Die Kennzeichnungen sind für einen Heftstreifentyp in Größe und Art identisch und befinden sich auf jedem Heftstreifenabschnitt eines Abrollbandes an derselben Stelle, sodass der Sensor der erfindungsgemäßen Vorrichtung in der Lage ist, die Art und Qualität des Abrollbandes sowie die Länge der einzelnen Heftstreifenabschnitte zu bestimmen. Auf jedem Heftstreifenabschnitt eines Abrollbandes befindet sich eine Kennzeichnung an derselben Stelle, sodass der Abstand der Kennzeichnungen durch die Länge des Heftstreifenabschnitts vorbestimmt ist.

Die Kennzeichnungen der Abrollbänder können an einer beliebigen Stelle des Heftstreifenabschnitts vorhanden sein, mit Ausnahme der Perforierung zum Eingreifen einer Stachelwalze, eventuell vorhandener Abheftlöcher und eventuell vorhandener Schlitze zum Durchführen einer Banderole. Die Kennzeichnungen können sich auf einer Seite oder auf beiden Seiten der erfindungsgemäßen Abrollbänder befinden oder durchgehende Aussparungen sein. Sind die Kennzeichnungen auf der Seite mit dem durchgängigen Klebefilm und dem Schutzband oder sind die Kennzeichnungen durchgehende Aussparungen, so befinden sich die Kennzeichnungen auf dem Teil des Abrollbandes, das nicht mit dem Klebefilm und dem Abdeckband beschichtet ist, mit Ausnahme der Perforierung zum Eingreifen einer Stachelwalze, eventuell vorhandener Abheftlöcher und eventuell vorhandener Schlitze zum Durchführen einer Banderole.

In einer bevorzugten Ausführungsform befinden sich die Kennzeichnungen neben der Perforierung in Laufrichtung des Abrollbandes, wobei der Abstand der Kennzeichnung zur nächstliegenden Perforierung zwischen 4 mm und 10 mm, bevorzugt 4 mm und 8 mm und am meisten bevorzugt 4,2 mm und 6,2 mm beträgt.

Als Perforierung wird die Reihe von Aussparungen, vorzugsweise Löchern entlang der Laufrichtung des Abrollbandes verstanden, in die die Stacheln der Stachelwalze eingreifen. Dementsprechend haben diese Aussparungen bzw. Löcher immer denselben Abstand zueinander entsprechend der Abstände der Stacheln auf der Stachelwalze, welche in der Regel 5, 6, 7, oder 8 Stacheln und vorzugsweise 5 oder 6 Stacheln aufweist.

Daher wird auch ein Abrollband zur Vereinzelung in Heftstreifen beschrieben, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband neben der Perforierung entlang der Laufrichtung identische Kennzeichnungen mit vorbestimmten Abstand zur Bestimmung der Art und Qualität des Abrollbandes sowie der Länge der vereinzelten Heftstreifen durch einen Sensor vorgesehen sind.

Die Kennzeichnungen der Abrollbänder können entweder Aussparungen, Löcher oder Vertiefungen im Abrollband oder Barcodes, QR-Codes, Labels, Aufkleber, Aufdrucke oder Etiketten sein, die vom Sensor der erfindungsgemäßen Vorrichtung erfasst werden können. Daher wird auch ein Abrollband zur Vereinzelung in Heftstreifen beschrieben, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband entlang der Laufrichtung identische Kennzeichnungen mit vorbestimmten Abstand zur Bestimmung der Art und Qualität des Abrollbandes sowie der Länge der vereinzelten Heftstreifen durch einen Sensor vorgesehen sind, wobei die Kennzeichnungen Aussparungen, Löcher, Vertiefungen, Barcodes, QR-Codes, Labels, Aufkleber, Aufdrucke oder Etiketten sind.

Vorzugsweise sind die Kennzeichnungen der Abrollbänder Löcher. Dabei können die Löcher eine beliebige Form besitzen. Sie können beispielsweise rund, oval, eckig, sternförmig, strichförmig oder quadratisch sein.

Somit betrifft eine Ausführungsform ein Abrollband zur Vereinzelung in Heftstreifen, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband entlang der Laufrichtung identische Löcher mit vorbestimmten Abstand zur Bestimmung der Art und Qualität des Abrollbandes sowie der Länge der vereinzelten Heftstreifen durch einen Sensor vorgesehen sind.

Eine besonders bevorzugte Ausführungsform betrifft ein Abrollband zur Vereinzelung in Heftstreifen, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband neben der Perforierung entlang der Laufrichtung identische Löcher mit vorbestimmten Abstand zur Bestimmung der Art und Qualität des Abrollbandes sowie der Länge der vereinzelten Heftstreifen durch einen Sensor vorgesehen sind.

Es ist somit zwischen den Kennzeichnungen, welche vom Sensor erkannt werden und den Aussparungen bzw. Löchern der Perforierung, welche nicht dazu dienen, vom Sensor erkannt zu werden zu unterscheiden. Dies bedeutet, dass die Aussparungen oder Löcher der Perforierung selbst nicht als Kennzeichnungen dienen können, welche vom Sensor erkannt werden sollen. Es ist aber möglich, dass die Aussparungen oder Löcher der Perforierung weitere Ausgestaltungen wie z.B. Ränder, Umrandungen oder ähnliches aufweisen, welche als Kennzeichnungen dienen, die dann vom Sensor erkannt werden können.

In einer weiteren Ausführungsform kann das offenbarte Abrollband mit Abheftlöchern versehen sein. Die Anzahl an Abheftlöchern je Heftstreifenabschnitt kann beliebig sein. So kann ein Heftstreifenabschnitt dem 2-Lochstandard entsprechen und 4 Löcher aufweisen oder auch nur zwei Abheftlöcher besitzen. Die Abheftlöcher können eine beliebige Form aufweisen, sind aber vorzugsweise und zweckmäßig kreisförmig oder länglich rund, wie beim Skandinavischen Heftstreifentyp. **Figuren 2** und **3** zeigen Heftstreifenabschnitte mit Abheftlöchern der erfindungsgemäßen Abrollbänder, bei denen die Kennzeichnungen in Form von Löchern neben der Perforierung entlang der Laufrichtung sind.

Daher wird auch ein Abrollband zur Vereinzelung in mit Abheftlöchern versehenen Heftstreifen beschrieben, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband entlang der Laufrichtung identische Kennzeichnungen mit vorbestimmten Abstand zur Bestimmung der Art und Qualität des Abrollbandes sowie der Länge der vereinzelten Heftstreifen durch einen Sensor vorgesehen sind.

In einer weiteren Ausführungsform kann das Abrollband mit Schlitzen versehen sein, wobei jeder Heftstreifenabschnitt einen Schlitz entlang der Laufrichtung gegenüber dem Klebestreifen aufweist. Der Schlitz erlaubt es mehrere mit dem erfindungsgemäßen Heftstreifen versehene Dokumente mit einer Banderole fest zu verbinden. Dokumente, die über die durch die Schlitze geführte Banderole miteinander fest verbunden sind, können aufgrund der Verklebung der Banderole nicht mehr ausgetauscht oder entfernt werden. Dies ist besonders vorteilhaft bei Dokumentensammlungen, bei denen sichergestellt werden muss, dass keine nachträgliche Veränderung vorgenommen worden ist bzw. vorgenommen werden kann.

Somit wird ebenfalls ein Abrollband zur Vereinzelung in mit einem Schlitz entlang der Laufrichtung zum Durchführen einer Banderole versehenen Heftstreifen beschrieben, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband entlang der Laufrichtung identische Kennzeichnungen mit vorbestimmten Abstand zur Bestimmung der Art und Qualität des Abrollbandes sowie der Länge der vereinzelten Heftstreifen durch einen Sensor vorgesehen sind (siehe **Figur 5**).

Ferner wird hierin ein Abrollband zur Vereinzelung in mit Abheftlöchern und mit einem Schlitz entlang der Laufrichtung zum Durchführen einer Banderole versehenen Heftstreifen beschrieben, wobei das Abrollband aus einem Heftstreifenband mit Perforierung entlang der Laufrichtung zum Eingreifen einer Stachelwalze, einem das Heftstreifenband einseitig bedeckenden, durchgängigen Klebefilm und einem den Klebefilm abdeckendes Schutzband besteht, dadurch gekennzeichnet, dass in dem Heftstreifenband entlang der Laufrichtung identische Kennzeichnungen mit vorbestimmten Abstand zur Bestimmung der Art und Qualität des Abrollbandes sowie der Länge der vereinzelten Heftstreifen durch einen Sensor vorgesehen sind (siehe **Figur 4**).

**Figur 1** zeigt eine erfindungsgemäße Vorrichtung (1), bei der das Abrollband (3) auf der Abwickelrolle (2) angebracht ist. Das Heftstreifenband (4) wird über ein Führungsmittel (6) zu einer als Vorschubeinrichtung wirkenden Stachelwalze (7) geführt, das Schutzband (10) des Klebefilms (18) über eine Umlenkrolle (8) entfernt, und zu einer Aufbringeinrichtung (12) weitergeleitet. Als Führungsmittel (6) kann beispielsweise eine Schiene dienen.

An dem Führungsmittel (6) ist ein Sensor befestigt, der die Kennzeichnungen (20) des Heftstreifenbandes (4) detektiert und in Kontakt mit einer Steuereinheit (14) ist. Bei dem Führungsmittel handelt es sich im Gegensatz zur Aufbringeinrichtung um ein unbewegliches Bestandteil der erfindungsgemäßen Vorrichtung, sodass zusätzliche Belastungen der am Sensor angeschlossenen Kabel und Verbindungen durch eine Bewegung des Sensors nicht auftreten.
Die Vorschubeinrichtung ist eine Stachelwalze (7), die in regelmäßigen Abständen Zapfen aufweist, so dass diese in die regelmäßig verlaufende Perforierung (19) des Heftstreifenbandes (4) eingreift. Die Stachelwalze wird über einen Antrieb (15), der vorzugsweise ein Schrittmotor ist, angetrieben und sie steht in Kontakt mit der Steuereinheit (14).

In einer Ausführungsform der vorliegenden Erfindung ist das Führungsmittel ((6) eine Schiene, sodass die vorliegenden Erfindung Vorrichtung zur Aufbringung von Heftstreifen von einem Abrollband mit Kennzeichnungen auf Blattware betrifft, die eine Abwickelrolle, ein mit einem Sensor zur Detektion der Kennzeichnungen ausgestattetes Führungsmittel, eine als Vorschubeinrichtung wirkende Stachelwalze mit Antrieb, eine Aufbringeinrichtung mit Antrieb und eine Steuereinheit zur Steuerung des Stachelwalzenantriebs und des Aufbringeinrichtungsantriebs zur automatischen Beladung und Positionierung des Heftstreifenbandes gemäß den vom Sensor detektierten Kennzeichnungen umfasst, wobei das Führungsmittel eine Schiene ist.

Die Aufbringeinrichtung (12) besteht vorzugsweise aus einem Stempel oder einem Andruckbalken, der den Heftstreifen (17) auf die in der Blattwarenführung (16) befindliche Blattware aufbringt. Durch die Blattwarenführung wird gewährleistet, dass der Heftstreifen an der richtigen Position an die Blattware angelegt wird. Die Aufbringeinrichtung (12) wird über den Antrieb (13) in Richtung Blattwarenführung (16) bewegt. Der Antrieb (13) ist mit der Steuereinheit (14) verbunden. Die Vereinzelung zu Heftstreifen (17) erfolgt auf der Aufbringeinrichtung (12) durch eine Schneidevorrichtung (11). Die Schneidevorrichtung ist vorzugsweise ein Messer. Das Messer befindet sich entweder direkt auf der Aufbringeinrichtung oder kann zwischen der Stachelwalze und der Aufbringeinrichtung angebracht sein. In beiden Fällen findet die Vereinzelung zu Heftstreifen beim Hub der Aufbringeinrichtung in Richtung Blattwarenführung statt.

Somit betrifft die vorliegende Erfindung ebenfalls eine Vorrichtung zur Aufbringung von Heftstreifen von einem Abrollband mit Kennzeichnungen auf Blattware, die eine Abwickelrolle, ein mit einem Sensor zur Detektion der Kennzeichnungen ausgestattetes Führungsmittel, eine als Vorschubeinrichtung wirkende Stachelwalze mit Antrieb, eine Aufbringeinrichtung mit Antrieb und eine Steuereinheit zur Steuerung des Stachelwalzenantriebs und des Aufbringeinrichtungsantriebs zur automatischen Beladung und Positionierung des Heftstreifenbandes gemäß den vom Sensor detektierten Kennzeichnungen umfasst, wobei die Aufbringeinrichtung ein mit einer Schneidevorrichtung ausgestatteter Andruckbalken mit Antrieb ist.

Die Steuereinheit (14) steuert entsprechend der mit dem Sensor (5) detektieren Kennzeichnungen (20) auf dem Heftstreifenband (4) den Vorschub des Heftstreifenbandes über den Antrieb der Stachelwalze (15) und die Aufbringung des Heftstreifens auf die Blattware über den Antrieb der Aufbringeinrichtung (13).

Beim Einlegen des Abrollbandes in die erfindungsgemäße Vorrichtung bestimmt die Steuereinheit die Länge und den Typ des Heftstreifens anhand der Anzahl an Schritten, die der Antrieb der Stachelwalze benötigt, damit der Sensor beginnend von einer detektierten Kennzeichnung die nächste Kennzeichnung detektiert. Anhand des automatisch erkannten Heftstreifentyps wird das Heftstreifenband automatisch eingezogen, d.h. so auf die Aufbringvorrichtung geführt, dass ein Heftstreifen in der richtigen Position vereinzelt und auf die Blattware aufgebracht werden kann.

Unter dem Begriff "Einlegen" wird hierin verstanden, dass der Nutzer der erfindungsgemäßen Vorrichtung ein Abrollband auf die Abwickelrolle anbringt, das Heftstreifenband über das Führungsmittel zur Stachelwalze führt und das Schutzband über eine Umlenkrolle vor der Stachelwalze vom Heftstreifenband trennt. Dahingegen umfasst das Einlegen nicht, dass der Nutzer das Heftstreifenband zur Aufbringeinrichtung führt oder auf der Aufbringeinrichtung positioniert. Nicht einmal ein Positionieren des Heftstreifenbandes auf der Stachelwalze ist erforderlich, wie es noch bei den Ausführungsformen des Standes der Technik nötig war, wo es bei einer Stachelwalze mit z.B. 8 Stacheln drei falsche und nur eine richtige Möglichkeit gab, das Heftstreifenband mit Perforierung auf die Stachelwalze zu legen. In diesem Zusammenhang wird unter "abfallfreies Einlegen" verstanden, das beim Einlegen des Abrollbandes keine überschüssigen und nicht mehr verwendbaren Heftstreifen auf der Aufbringeinrichtung anfallen und vom Nutzer vor dem ersten Aufbringen auf Blattware vom Heftstreifenband entfernt werden müssen.

Unter dem Begriff "Einziehen" oder "Positionieren" wird hierin verstanden, dass das eingelegte Heftstreifenband auf der Aufbringeinrichtung so ausgerichtet ist, dass ein Heftstreifen in der richtigen Position vereinzelt und auf Blattware aufgebracht werden kann.

Durch die erfindungsgemäße Detektion der Kennzeichnungen auf jeden Heftstreifenabschnitt kann die Anzahl an aufgebrachten Heftstreifen bestimmt werden. Zudem erlaubt die Steuerung des Vorschubs über die Detektion der Kennzeichnungen, die rechtzeitige Erkennung eines Abrollbandstaus, wenn die Anzahl an Motorschritten des Stachelwalzenantriebs mit der Detektion benachbarter Kennzeichnungen variiert. Daher ist in einer Ausführungsform der vorliegenden Erfindung die Vorrichtung zusätzlich mit einer Anzeige ausgestattet, die dem Nutzer den Verbrauch an Heftstreifen und/oder einen Abrollbandstau anzeigt.

Somit betrifft die vorliegende Erfindung auch eine Vorrichtung zur Aufbringung von Heftstreifen von einem Abrollband mit Kennzeichnungen auf Blattware, die eine Abwickelrolle, ein mit einem Sensor zur Detektion der Kennzeichnungen ausgestattetes Führungsmittel, eine als Vorschubeinrichtung wirkende Stachelwalze mit Antrieb, eine Aufbringeinrichtung mit Antrieb, eine Steuereinheit zur Steuerung des Stachelwalzenantriebs und des Aufbringeinrichtungsantriebs zur automatischen Beladung und Positionierung des Heftstreifenbandes gemäß den vom Sensor detektierten Kennzeichnungen und eine Anzeige zur Anzeige des Heftstreifenverbrauchs und/oder eines Abrollbandstaus umfasst.

Die erfindungsgemäße Vorrichtung zur Aufbringung von Heftstreifen auf Blattware kann Bestandteil einer Faltmaschine sein, die Blattwaren faltet und anschließend die gefalteten Blattwaren automatisch mit Heftstreifen versieht. Somit betrifft die vorliegende Erfindung auch eine Faltmaschine umfassend eine Vorrichtung zur Aufbringung von Heftstreifen von einem Abrollband mit Kennzeichnungen auf Blattware, die eine Abwickelrolle, ein mit einem Sensor zur Detektion der Kennzeichnungen ausgestattetes Führungsmittel, eine als Vorschubeinrichtung wirkende Stachelwalze mit Antrieb, eine Aufbringeinrichtung mit Antrieb und eine Steuereinheit zur Steuerung des Stachelwalzenantriebs und des Aufbringeinrichtungsantriebs zur automatischen Beladung und Positionierung des Heftstreifenbandes gemäß den vom Sensor detektierten Kennzeichnungen umfasst.

### Figurenbeschreibung

- **Figur 1**: zeigt eine erfindungsgemäße Vorrichtung (1) zur Aufbringung von Heftstreifen mit einer Abwickelrolle (2), einem mit einem Sensor (5) ausgestattetes Führungsmittel (6), einer Stachelwalze (7) mit Antrieb (15), einer Aufbringeinrichtung (12) mit Antrieb (13) und Messer (11), einem Umlenkmittel (8) zur Umlenkung des Schutzbandes (10) auf eine Schiene (9) und einer Steuereinheit (14) zur Steuerung des Stachelwalzenantriebs und des Aufbringeinrichtungsantriebs zur automatischen Beladung und Positionierung des Heftstreifenbandes gemäß den vom Sensor detektierten Kennzeichnungen.
- **Figur 2**: zeigt eine Ausführungsform des Abrollbandes (41) mit Heftstreifen (171), mit 4 kreisförmigen Abheftlöchern (21) nach europäischem Standard, mit Perforierung (19), Klebestreifen (18) und lochförmiger Kennzeichnung (20).
- **Figur 3**: zeigt eine Ausführungsform des Abrollbandes (42) mit Heftstreifen (172), mit 4 ovalen Abheftlöchern (21) nach skandinavischem Standard, mit Perforierung (19), Klebestreifen (18) und lochförmiger Kennzeichnung (20).
- **Figur 4**: zeigt eine Ausführungsform des Abrollbandes (43) mit Heftstreifen (173) mit 4 Abheftlöchern (21), mit Perforierung (19), Klebestreifen (18), lochförmiger Kennzeichnung (20) und einem Schlitz (22) entlang der Laufrichtung zum Durchführen einer Banderole.
- **Figur 5**: zeigt eine Ausführungsform des Abrollbandes (44) mit Heftstreifen (174) mit Perforierung (19), Klebestreifen (18), lochförmiger Kennzeichnung (20) und einem Schlitz (22) entlang der Laufrichtung zum Durchführen einer Banderole.

### Bezugszeichenliste

- 1: Vorrichtung
- 2: Abwickelrolle
- 3: Abrollband
- 4,41,42,43,44: Heftstreifenband
- 5: Sensor
- 6: Führungsmittel
- 7: Stachelwalze
- 8: Umlenkrolle
- 9: Schiene
- 10: Schutzband
- 11: Messer
- 12: Aufbringeinrichtung
- 13: Antrieb der Aufbringeinrichtung
- 14: Steuereinheit
- 15: Antrieb der Stachelwalze
- 16: Blattwarenführung
- 17,171,172,173,174: Heftstreifen
- 18: Klebestreifen
- 19: Perforierung
- 20: Kennzeichnung
- 21: Abheftlöcher
- 22: Schlitz

## Patentansprüche

1. Vorrichtung (1) zur Aufbringung von Heftstreifen (17) von einem Abrollband (3) mit Kennzeichnungen (20) auf Blattware, umfassend eine Abwickelrolle (2), ein mit einem Sensor (5) zur Detektion der Kennzeichnungen (20) ausgestattetes Führungsmittel (6), eine als Vorschubeinrichtung wirkende Stachelwalze (7) mit Antrieb (15), eine Aufbringeinrichtung (12) mit Antrieb (13) und eine Steuereinheit (14) zur Steuerung des Stachelwalzenantriebs (15) und des Aufbringeinrichtungsantriebs (13) zur automatischen Beladung und Positionierung des Heftstreifenbandes (4) gemäß den vom Sensor (5) detektierten Kennzeichnungen (20), wobei die Aufbringeinrichtung (12) ein mit einer Schneidevorrichtung (11) ausgestatteter Andruckbalken mit Antrieb (13) ist.

2. Die Vorrichtung (1) gemäß Anspruch 1, wobei ein auf der Abwickelrolle (2) befindliches Abrollband (3) über das mit einem Sensor (5) ausgestattete Führungsmittel (6) zur Stachelwalze (7) geführt werden kann.

3. Die Vorrichtung (1) gemäß Anspruch 1 oder 2, wobei das mit einem Sensor (5) ausgestattete Führungsmittel (6) eine Schiene ist.

4. Die Vorrichtung (1) gemäß einem der Ansprüche 1 - 3, weiter umfassend eine Anzeige, die den Heftstreifenverbrauch und/oder einen Abrollbandstau anzeigt.

5. Faltmaschine umfassend eine Vorrichtung (1) gemäß einem der Ansprüche 1 -4.

## Claims

1. A device (1) for application of binding strips (17) from an unwinding belt (3) with labels (20) on sheet material, comprising an unwinding roller (2), a guide means (6) equipped with a sensor (5) for detecting the labels (20), a spike roller (7) with drive acting as a feed device (15), an applicator device (12) with drive (13) and a control unit (14) for controlling the spike roller drive (15) and the applicator device drive (13) for automatic loading and positioning of the binding strip tape (4) according to the labels (20) detected by the sensor (5), wherein the applicator device (12) is a pressure bar with drive (13) equipped with a cutting device (11).

2. The device (1) according to claim 1, wherein an unwinding belt (3) located on the unwinding roller (2) can be guided to the spike roller (7) through the guide means (6) equipped with a sensor (5).

3. The device (1) according to claim 1 or 2, wherein the guide means (6) equipped with a sensor (5) is a rail.

4. The device (1) according to any one of claims 1 - 3, further comprising a display indicating the binding strip consumption and/or an unwinding belt jam.

5. Folding machine comprising a device (1) according to any one of claims 1 - 4.

## Revendications

1. Dispositif (1) destiné à l'application de lamelles (17) depuis une bande de déroulement (3) avec les marquages (20) sur des feuilles, comprenant une bobine de déroulage (2), un guide (6) équipé d'un capteur (5) pour détecter les marquages (20), un rouleau denté (7) avec moteur (15) agissant comme dispositif entraînement, un dispositif d'application (12) avec moteur (13) et une unité de commande (14) du moteur du rouleau denté (15) et du moteur du dispositif d'application (13) pour le chargement et le positionnement automatiques de la bande à lamelles (4) en fonction des marquages (20) détectés par le capteur (5), où le dispositif d'application (12) est un cylindre d'impression avec moteur (13) équipé d'un dispositif de coupe (11).

2. Le dispositif (1) selon la revendication 1, où une bande de déroulement (3) se trouvant sur la bobine de déroulage (2) peut être guidée vers le rouleau denté (7) par le guide (6) équipé d'un capteur (5).

3. Le dispositif (1) selon les revendications 1 ou 2, où le guide (6) équipé d'un capteur (5) est un rail.

4. Le dispositif (1) selon les revendications 1 à 3, comprenant également un affichage indiquant la consommation de lamelles et/ou tout encombrement de la bande de déroulement.

5. Plieuse comprenant un dispositif (1) conforme aux revendications 1 à 4.
